# EUROPÄISCHE PATENTSCHRIFT

(11) **EP 0 028 727 B1**
(45) Veröffentlichungstag und Bekanntmachung des Hinweises auf die Patenterteilung: **29.01.1986**
(21) Anmeldenummer: 80106314.0
(22) Anmeldetag: 16.10.1980
(51) Int. Cl.: B65D 83/00, A47K 5/00, A47K 5/12, A45D 40/00

(54) **Spender für pastöse Produkte**
Dispenser for pasty produce
Distributeur pour produits pâteux

(30) Priorität: 09.11.1979 DE 2945338
(43) Veröffentlichungstag der Anmeldung: 20.05.1981
(73) Patentinhaber: Czech, Joachim, 93073 Neutraubling (DE)
(72) Erfinder: Czech, Joachim, 93073 Neutraubling (DE)
(74) Vertreter: Grünecker, Kinkeldey, Stockmair & Schwanhäusser Anwaltssozietät

## Beschreibung

Die Erfindung bezieht sich auf einen Spender für pastöse Produkte, bestehend aus einem unten offenen Behälter mit einer Spendeöffnung und mit einem die untere Behälteröffnung abschliessenden beweglichen Kolben und einer ausserhalb des Behälterinnenraumes angeordneten Betätigungsvorrichtung zum manuell bewirkbaren Herausdrücken des Behälterinhalts mittels des Kolbens durch die Spendeöffnung, wobei die Betätigungsvorrichtung einen von Hand betätigbaren, mit einem Rückstellorgan zusammenwirkenden Druckknopf mit einer damit gekoppelten, in den Behälterinnenraum hineinragenden Stange aufweist, aus einer als eine Relativbewegung zwischen Stange und Kolben nur in einer Richtung zulassende Kupplungsvorrichtung ausgebildeten Verbindungsvorrichtung zum Herstellen einer Wirkverbindung zwischen der mittels des von Hand betätigbaren Organs auf- und abbewegbaren Stange und dem Kolben, und aus einer Vorrichtung zum Verhindern eines Absinkens des Kolbens aus einer einmal erreichten Position.

Aus der US-AS 3 255 935 ist ein Spender der eingangs erläuterten Art bekannt. Die Verbindungsvorrichtung zum Herstellen einer Wirkverbindung besteht bei diesem bekannten Spender aus vier federnden Zungen, von denen jeweils zwei sich diametral gegenüberliegen. Die Zungen sind mit einem Ende fest an der Kolbenunterseite befestigt und jeweils mit ihrem anderen Ende schräg nach unten gerichtet und drücken mit ihren Endkanten gegen die Stange. Die Vorrichtung zum Verhindern eines Absinkens des Kolbens aus einer einmal erreichten Position besteht ebenfalls aus vier federnden, sich paarweise diametral gegenüberliegenden Zungen, die mit jeweils einem Ende am Kolben ortsfest angebracht sind und mit den Endkanten ihres anderen Endes schräg nach unten gerichtet sind und gegen die Behälterinnenwand drücken.

Soll der Behälterinhalt aus dem Behälterinnenraum austreten, so drückt man auf den Druckknopf, wodurch die Stange nach unten bewegt wird. Der Kolben verharrt während dieser nach unten gerichteten Bewegung der Stange ortsfest an seiner Position, da die sich in die Behälterwand spreizenden Zungen eine Bewegung nach unten verhindern. Die eigentliche Förderbewegung wird durch die Feder in der Druckknopfanordnung bewerkstelligt, da diese die Stange nach oben zieht. Während der nach oben gerichteten Bewegung spreizen sich die der Stange zugeordneten Zungen in die Mantelfläche der Stange ein und kuppeln somit die Stange mit dem Kolben. Sobald sich der Kolben nach oben bewegt, lösen sich die der Behälterinnenwand zugeordneten Zungen aus ihrer Spreizstellung und streifen während der Aufwärtsbewegung des Kolbens an der Behälterinnenwand entlang.

Dieser bekannte Spender hat den Nachteil, dass die Zungen, welche alle einstückig an einem Ring geformt sind, in ihrer Federkraft und in ihren Abmessungen sehr genau ausgeführt sein müssen, da sonst eine leichte Betätigung des Spenders nicht möglich ist. Wenn z.B. die den Behälterinnenwänden zugeordneten Federn eine zu grosse Federkraft aufweisen, so kann es vorkommen, dass die Feder in dem Druckknopf nicht in der Lage ist, den Kolben anzuheben. Ist anderseits die Federlänge nicht exakt eingehalten, so besteht die Gefahr, dass die nach unten gedrückte Stange infolge der Reibung zwischen der Mantelfläche der Stange und der Bohrungswandung des Kolbens den Kolben mit nach unten bewegt, da die der Behälterinnenwand zugeordnete Zunge aufgrund ihrer zu grossen Länge sich nicht in die Behälterinnenwand einspreizen kann. Die entsprechenden Nachteile ergeben sich auch dann, wenn die der Stange zugeordneten Zungen die oben angeführten Fehler aufweisen.

Aus der US-A-3 361 305 ist ein Spender für fliessfähige Materialien bekannt, bei dem zwar ein unten offener Behälter mit einer Spendeöffnung und mit einem die untere Behälteröffnung abschliessenden beweglichen Kolben und einer ausserhalb des Behälterinnenraums angeordneten Betätigungsvorrichtung zum manuell bewirkbaren Herausdrücken des Behälterinhalts mittels des Kolbens durch die Spendeöffnung vorgesehen sind, doch wird bei diesem bekannten Spender der an der Unterseite des Kolbens wirkende atmosphärische Druck dazu ausgenutzt, den Kolben gegen einen mittels der Betätigungsvorrichtung oberhalb des Behälterinnenraums in einer Pumpkammer zu schaffenden Unterdruck nach oben zu bewegen und dabei das zu spendende Material in die Pumpkammer zu fördern und von dort nachfolgend mittels der Betätigungsvorrichtung aus der Pumpkammer durch die Spendeöffnung nach aussen zu fördern. Bei diesem bekannten Spender ist der Kolben nicht mechanisch mit der Betätigungsvorrichtung gekoppelt, und insbesondere nicht mittels einer Stange, die durch eine Kupplungsvorrichtung mit dem Kolben bei deren Aufwärtsbewegung verbindbar ist. Bei diesem bekannten Spender müssen sowohl am Übergang vom Behälterinneren zur Pumpkammer als auch an der Spendeöffnung von der Pumpkammer zur Umgebung Rückschlagventile vorgesehen sein, um einerseits die Bildung eines Unterdruckes in der Pumpkammer zu ermöglichen und zum anderen ein Nachaussenbefördern von in der Pumpkammer befindlichem Material durch die Spendeöffnung hindurch zu gewährleisten und ein Zurückdrücken des in der Pumpkammer befindlichen Materials in das Behälterinnere zu verhindern. Bei diesem bekannten Spender ist keinerlei mechanische Krafteinwirkung auf den Kolben im Behälterinneren vorhanden, und insbesondere entstehen bei der Betätigung der Betätigungsvorrichtung (Pumpkammervorrichtung) keinerlei auf den Kolben wirkende, mechanisch auf diesen übertragene Kräfte, die den Kolben aus einer einmal eingenommenen Position weiter nach unten drücken würden. Daher sind bei diesem bekannten Spender auch keine Vorrichtungen zum Haltern des Kolbens in einer einmal eingenommenen Position vorgesehen oder erforderlich.

Aus der DE-A-2 015 441 ist eine Dosierungseinrichtung für flüssige Medien, insbesondere für eine Dauerwellenchemikalie, bekannt, welche als Flüssigkeitsbehälter mit einem diesem nachgeschalteten Dosierraum ausgebildet ist. Das Innere des Flüssigkeitsbehälters ist mit dem Dosierraum über einen Verbindungskanal verbunden. Der Dosierraum ist anderseits auf seiner Ausgabeseite mit einer Siebplatte versehen, an der ein Applikationsschwamm angebracht ist. Der Verbindungskanal zwischen dem Behälterinneren und den Dosierraum ist durch einen Verschlussstopfen verschliessbar, der am freien Ende eines zweiarmigen Hebels angebracht ist, der schwenkbar an einer Wand des Dosierraums gelagert ist und dessen anderes freies Ende mit einem aus dem Dosierraum herausragenden Handgriff versehen ist. Durch Betätigen des Handgriffs kann der Verschlussstopfen wahlweise vom Verbindungskanal abgehoben oder an diesen angedrückt werden. Bei dieser bekannten Dosiereinrichtung soll der Übergang der Chemikalie vom Behälterinneren in den Dosierraum dadurch bewerkstelligt werden, dass die Dosiereinrichtung so gehalten wird, dass der Dosierraum sich unter dem Behälter verbindet. Bei Abheben des Verschlussstopfens vom Verbindungskanal läuft dann die Chemikalie durch den Verbindungskanal nach unten in den Dosierraum und von dort durch die Siebplatte in den Applikationsschwamm. Nach Verschwenken des Verschlussstopfens in die Schliessstellung kann ein weiteres Nachfliessen von Chemikalien in den Dosierraum nicht stattfinden. Die im Applikationsschwamm befindliche Chemikalie kann dann auf das zu behandelnde Haar aufgetragen werden. Abgesehen davon, dass es fraglich ist, ob diese bekannte Dosiervorrichtung überhaupt funktioniert, da eine Verbindung des Inneren des Behälters mit der Atmosphäre nicht offenbart ist, ist bei dieser bekannten Dosiereinrichtung keinerlei Vorrichtung vorgesehen, mittels welcher der Inhalt des Behälters zwangsweise in die Dosierkammer und von dort nach aussen gefördert wird. Insbesondere ist im Behälterinneren kein verschieblicher Kolben vorgesehen, durch dessen Bewegung der Behälterinhalt nach aussen gefördert werden könnte. Der Behälterinhalt soll nur unter seiner Schwerkraft nach Öffnung des Verbindungskanals nach aussen fliessen. Durch das Fehlen einer die Förderung des Behälterinhalts bewirkenden Betätigungseinrichtung unterscheidet sich diese bekannte Dosiereinrichtung somit grundsätzlich von Spendern mit mittels eines Kolbens bewerkstelligter Zwangsförderung des Behälterinhalts und insbesondere von Spendern der Gattung der vorliegenden Erfindung.

Aus der US-A-1 659 254 ist ein Seifenspender zum Spenden von pastöser Seife bekannt, welcher einen Seifenbehälter mit einer in dessen Innerem am Boden drehbar angeordneten Austragschnecke und eine an einem Ende der Austragschnecke angeordneten Ausgabeöffnung aufweist. In dem zylindrischen Behälter ist eine dessen Querschnitt im wesentlichen abdeckende Platte vorgesehen, die eine zentrale Öffnung aufweist. Durch diese zentrale Öffnung ragt koaxial zum Behälter eine Gewindestange, die im Behälter drehbar gelagert ist und die mittels eines Getriebemechanismus bei Drehen der Austragschnecke ebenfalls in Drehung versetzt wird. Die Drehung der Gewindestange wird dadurch in eine Abwärtsbewegung der Platte im Behälter umgesetzt, dass an der Platte diametral gegenüberliegend zwei Klauen schwenkbar gelagert sind, die jeweils als zweiarmige Hebel ausgebildet sind. Das eine freie Ende jeder Klaue weist Zähne auf, die in Eingriff mit dem Gewinde der Stange gebracht werden können. Das andere freie Ende jeder Stange ist als Handgriff ausgebildet. Wenn die Klauen in ihre Eingriffstellung geschwenkt sind, in der sie in das Gewinde der Stange eingreifen, werden sie, da die Platte an einem axial an der Innenwand des Behälters verlaufenden Vorsprung gegen Drehung gesichert geführt ist, längs der Gewindestange bewegt, und mit ihnen die Platte. Bei dieser Längsbewegung drückt die Platte die darunter befindliche Seife nach unten zu der Austragschnecke hin. Sobald der Inhalt des Seifenspenders verbraucht ist, und neue Seife von oben her in den Behälter nachgefüllt werden soll, können die Klauen an der Platte von Hand durch Ziehen der Handgriffe der Klauen nach oben in eine Freigabestellung verschwenkt werden, in der die Zähne der Klauen nicht mehr in das Gewinde der Stange eingreifen. Die Platte mit den Klauen kann dann längs der Stange nach oben aus dem Behälter herausgehoben werden. Nach Einfüllen von Seife wird die Platte anschliessend wieder von oben her eingesetzt und durch Verschwenken der Klaue wieder in Eingriff mit der Gewindestange gebracht. Bei dieser Klauenanordnung handelt es sich nicht um eine Vorrichtung zur Verbindung einer hin- und hergehenden Stange mit einem Kolben immer und ausschliesslich dann, wenn sich die Stange in einer Richtung bewegt und nicht in der entgegengesetzten Richtung. Die bekannte Vorrichtung dient ausschliesslich dazu, eine während des Betriebs der Vorrichtung dauerhaft in Eingriff stehende Schraubverbindung zwischen Platte und Gewindestange herzustellen und nicht eine sich automatisch der Bewegung einer hin-und hergehenden Stange in einer Bewegungsrichtung lösende und bei der entgegengesetzten Bewegungsrichtung wieder unter Schwerkraftwirkung eingreifenden Kupplungsvorrichtung.

Der Erfindung liegt die Aufgabe zugrunde, einen Spender der im Oberbegriff des Patentanspruchs 1 genannten Gattung zu schaffen, bei welchem der Kolben auf einfache Weise an einem Absinken aus einer einmal erreichten Position gehindert ist und der einfach und zuverlässig handhabbar ist.

Diese Aufgabe wird erfindungsgemäss dadurch gelöst, dass die Vorrichtung zum Verhindern eines Absinkens des Kolbens als Rückschlagventil ausgebildet ist und dass die Betätigungsvorrichtung eine Hebelvorrichtung aufweist, durch welche die Stange bei einem Druck auf den Druckknopf nach oben bewegbar ist.

Durch die Anordnung eines Rückschlagventils und der Anordnung einer Hebelvorrichtung in der Betätigungsvorrichtung, durch welche die Stange bei einem Druck auf einen Druckknopf nach oben bewegbar ist, wird eine zuverlässige Halterung des Kolbens in einer einmal erreichten Position gewährleistet und ein Absinken des Kolbens aus dieser Position verhindert und es ist weiterhin gewährleistet, dass bei einer Betätigung der Betätigungsvorrichtung der Kolben während des Betätigungsvorgangs nach oben gezogen wird und damit der Inhalt des Spenders während der Betätigung der Vorrichtung und nicht in einem nachfolgenden Vorgang nach Betätigung gespendet wird. Das Resultat der Betätigung wird somit unmittelbar sichtbar und die gespendete Menge kann während des Spendens durch eine entsprechende Beobachtung der Menge des austretenden Materials durch entsprechend davon abhängige Dosierung der Betätigungsbewegung noch beeinflusst werden.

Eine günstige Ausgestaltung kann darin gegeben sein, dass das Rückschlagventil im Bereich der Spendeöffnung vorgesehen ist.

Je nach Viskosität des Behälterinhaltes kann es günstig sein, dass das Rückschlagventil als Klappenrückschlagventilanordnung mit mindestens einer Rückschlagklappe ausgebildet ist, oder alternativ dazu, dass das Rückschlagventil als Kugelrückschlagventil ausgebildet ist.

Eine günstige Ausbildung kann darin gesehen werden, dass der Kolben mindestens eine Ausnehmung aufweist, durch welche die Stange hindurchragt und in der die Kupplungsvorrichtung angeordnet ist. Diese Massnahme führt zu einer sehr kompakten Bauausführung des Kolbens, wodurch eine Reduzierung der Behälterlänge erreicht wird.

Eine vorteilhafte Ausbildung der Erfindung kann darin gesehen werden, dass die Kupplungsvorrichtung als Reibgesperre ausgebildet ist und mindestens ein Sperrorgan aufweist. Eine Ausbildung als Reibgesperre gewährleistet einerseits eine sichere Kupplungsverbindung zwischen der Stange und dem Kolben bei der Bewegung der Stange in die eine Richtung und anderseits ein ungehindertes Bewegen der Stange entgegen der Förderrichtung.

Es kann vorteilhaft sein, dass das mindestens eine Sperrorgan an einem Drehpunkt als ein oberhalb seines Schwerpunktes drehbar aufgehängter Reibklotz ausgebildet ist.

Eine günstige konstruktive Lösung kann darin gesehen werden, dass der Reibklotz an einer der Stange zugewandten Seite eine konvex ausgeformte Reibfläche aufweist, welche reibschlüssig mit der Mantelfläche der Stange zusammenwirkt, wenn sich die Stange in Austrittsrichtung bewegt. Diese Ausbildungsform kann bei pastösen Behälterinhalten mit einer niedrigen Viskosität günstig sein.

In einer anderen Ausbildungsvariante kann vorgesehen sein, dass der Reibklotz an seinen Seitenflächen keilförmig ausgebildet ist und mit einer in der Form entsprechend ausgeformten und parallel zur Stangenlängsachse in der Stange ausgebildete Nut derart in Eingriff bringbar ist, dass bei einer Bewegung der Stange in Austrittsrichtung eine reibschlüssige Wirkverbindung zwischen den Seitenflanken der Nut und den Seitenflächen des Reibklotzes herstellbar ist. Diese Ausbildungsvariante kann bei pastösen Behälterinhalten hoher Viskosität günstig sein, da zusätzlich zu dem Reibschluss noch eine Klemmwirkung hinzutritt, wodurch ein grösserer Kraftschluss erzielbar ist.

Eine alternative Ausführung des Reibschlussgesperres ist darin gegeben, dass mindestens ein Sperrorgan als ein federnder, von dem Kolben abstehender, nach innen in die Ausnehmung ragender und entgegen der Austrittsrichtung gebogener Vorsprung ausgebildet ist, der an der Mantelfläche der Stange federnd derart anliegt, dass bei einer Bewegung der Stange in Austrittsrichtung eine reibschlüssige Wirkverbindung zwischen dem Vorsprung und der Stange herstellbar ist. Dadurch, dass das Sperrorgan direkt an dem Kolben ausgebildet ist, kann es mit dem Kolben einstückig ausgebildet werden, wodurch sich die Herstellungskosten erheblich reduzieren.

Als Alternative zu den Reibgesperren kann es günstig sein, dass die Kupplungsvorrichtung als ein Formschlussgesperre ausgebildet ist. Dies kann in besonderem Masse bei pastösen Produkten mit sehr hoher Viskosität angebracht sein.

Dabei kann eine günstige Ausbildung darin bestehen, dass das Saumschlussgesperre aus mindestens einer federnden Zunge besteht.

Es kann dabei günstig sein, dass die mindestens eine Zunge mit ihrem einen Ende ortsfest an dem Kolben befestigt ist und mit einer sich quer zur Stangenlängsachse erstreckenden Endkante ihres anderen Endes, das entgegen der Austrittsrichtung abgebogen ist, an der Stange anliegt.

In Verbindung mit den bisher angegebenen Ausführungsvariationen der Reibgesperre und des Formschlussgesperres kann es günstig sein, dass die Stange eine glatte Mantelfläche aufweist. Alternativ dazu kann es günstig sein, dass die Stange auf der Mantelfläche quer zur Stangenlängsachse verlaufende rillenförmige Vertiefungen aufweist. Eine weitere Alternative kann vorsehen, dass die Stange eine aufgerauhte Manteifiache aufweist.

Eine günstige zweite Variante eines Formschlussgesperres kann darin gegeben sein, dass das Formschlussgesperre mindestens einen einstückig an dem Kolben ausgebildeten, in die Ausnehmung hineinragenden Vorsprung aufweist und dass die Stange als Zahnstange mit in Austrittsrichtung gerichteten Zähnen ausgebildet ist. Dabei ist eine vorteilhafte konstruktive Ausgestaltung dadurch gegeben, dass der Vorsprung eine erste zur Austrittsrichtung gewandte und schräg zur Stange geneigte Fläche und eine zweite, im Winkel zur ersten Fläche stehende, zur Austrittsrichtung senkrecht angeordnete Fläche aufweist. Diese Anordnung gewährleistet einen sicheren Formschluss zwischen der Stange und dem an dem Kolben ausgebildeten Vorsprung.

Dabei ist es günstig, dass die Ausnehmung im Kolben in der Grösse und Form derart ausgebildet ist, dass die Zähne der Stange und der Vorsprung bei einer Bewegung entgegen der Austrittsrichtung ausser Eingriff bringbar sind. Diese Ausbildung ist besonders einfach und kostengünstig herstellbar.

Eine weitere günstige Variante des erfindungsgemässen Spenders ist darin zu sehen, dass die Kupplungsvorrichtung als Hakengesperre ausgebildet ist.

Dabei kann es vorteilhaft sein, dass das Hakengesperre mindestens einen am Kolben angeformten und in die Ausnehmung hineinragenden, entgegen der Austrittsrichtung gerichteten hakenförmigen Vorsprung aufweist, und dass die Stange als Zahnstange mit in Austrittsrichtung gerichteten Zähnen ausgebildet ist, die bei einer Bewegung der Stange in Austrittsrichtung mit dem hakenförmigen Vorsprung in Eingriff treten. Auch diese Ausbildungsvariante ermöglicht eine ungehinderte Bewegung der Stange nach unten und anschliessend, zu Beginn der Aufwärtsbewegung, eine sichere Wirkverbindung zwischen der Stange und dem Kolben.

Eine besonders gute Funktion des Spenders kann dadurch erzielt werden, dass der Kolben auf seiner dem Behälterinhalt zugewandten Seite einen die Stange eng umschliessenden Dichtkragen aufweist.

Im folgenden werden verschiedene Ausführungsbeispiele der Erfindung anhand der Zeichnung beschrieben. Es zeigen:
Fig. 1 eine schematische Schnittdarstellung eines erfindungsgemässen Spenders mit Spendeöffnung, Druckknopfanordnung, Hebelvorrichtung, Stange und Kolben,
Fig. 2 ein erstes Ausführungsbeispiel einer Kupplungsvorrichtung als ein Reibgesperre mit schwenkbarem Sperrorgan,
Fig. 3 ein zweites Ausführungsbeispiel der Kupplungsvorrichtung als eine Variante des Reibgesperres nach Fig. 2,
Fig. 4 einen Schnitt durch das Reibgesperre aus Fig. 3 entlang der Linie IV-IV,
Fig. 5 ein drittes Ausführungsbeispiel der Kupplungsvorrichtung als ein Reibgesperre mit einstückig an dem Kolben angeformtem Sperrorgan,
Fig. 6a ein viertes Ausführungsbeispiel der Kupplungsvorrichtung als ein Formschlussgesperre,
Fig. 6b eine Draufsicht auf eine Federplatte,
Fig. 7 ein fünftes Ausführungsbeispiel der Kupplungsvorrichtung als ein alternatives Formschlussgesperre,
Fig. 8 ein sechstes Ausführungsbeispiel der Kupplungsvorrichtung als ein Hakengesperre.

In Fig. 1 ist ein Spender 1 schematisch im Schnitt dargestellt. Der Spender 1 weist einen Behälter 2 auf, der in dem dargestellten Ausführungsbeispiel eine zylindrische Form hat. Nach unten ist der Behälter offen, wobei diese Öffnung durch einen als Behälterboden dienenden, nach oben verschiebbaren Kolben 6 verschlossen ist. Der Kolben 6 ist mittels einer Betätigungsvorrichtung 3, die ausserhalb des Behälterinnenraumes angeordnet ist, nach oben bewegbar. Die Bewegung des Kolbens 6 erfolgt über eine Stange 8, die von der Betätigungsvorrichtung 3 mittels eines Druckknopfes 4 nach unten gedrückt bzw. in Austrittsrichtung 25 gezogen wird. An dem Kolben 6 ist eine Verbindungsvorrichtung zum Herstellen einer Wirkverbindung zwischen der Stange 8 und dem Kolben 6 angeordnet, welche aus einer Kupplungsvorrichtung 5 besteht. Der Spender 1 weist oben neben der Betätigungsvorrichtung 3 eine Spendeöffnung 9 auf. In dieser Spendeöffnung 9 ist ein Klappenrückschlagventil 7 mit einer in Austrittsrichtung aufschwenkbaren Rückschlagklappe 28 angeordnet. Dieses Klappenrückschlagventil dient zum Verhindern eines Absinkens des Kolbens 6 aus einer einmal erreichten Position. Auf der Spendeöffnung 9 ist eine Verschlusskappe 37 aufgesteckt, welche den Inhalt der Spendeöffnung gegen Austrocknen oder Verschmutzen schützt.

Die Betätigungsvorrichtung 3 weist eine Hebelvorrichtung 38 auf. Die Hebelvorrichtung 38 besteht aus einem Hebel 39, der an einem Hebeldrehpunkt 40 drehbar gelagert ist und welcher zum einen an dem in die Betätigungsvorrichtung hineinragenden Teil der Stange 8, zum anderen an einem Befestigungspunkt an einem Druckknopf 4, jeweils darunter, befestigt ist. Ein Rückstellorgan 26 ist bei dieser Ausführung so angeordnet, dass es die Stange nach unten drückt. Drückt man auf den Knopf 4, so wird dadurch die Stange 8 nach oben gezogen und die Kupplungsvorrichtung 5, die gemäss einem der nachstehend beschriebenen Ausführungsbeispiele bestehen kann, aktiviert und eine Wirkverbindung zwischen der Stange 8 und dem Kolben 6 hergestellt, so dass gleichzeitig mit der Bewegung des Druckknopfes 4 nach unten der Behälterinhalt aus der Spendeöffnung 9 heraustritt.

In Fig. 2 ist ein erstes Ausführungsbeispiel einer Kupplungsvorrichtung 5 dargestellt. Bei diesem Ausführungsbeispiel ist die Kupplungsvorrichtung als ein Reibgesperre 10 ausgebildet. Das Reibgesperre 10 ist in einer Ausnehmung 11 des Kolbens 6 angeordnet und besteht aus einem Sperrorgan 12, das an einem Drehpunkt 21 oberhalb seines Schwerpunktes drehbar gelagert ist. In der in Fig. 2 dargestellten Variante des Reibgesperres 10 ist das Sperrorgan als Reibklotz 12 ausgebildet, wobei der Reibklotz 12 an einer der Stange 8 zugewandten Seite eine konvex ausgeformte Reibfläche 15 aufweist. Der Schwerpunkt s des halbkreisförmig ausgebildeten Reibklotzes befindet sich auf der der Stange 8 abgewandten Seite einer durch den Drehpunkt 21 gelegten Lotrechten. Durch diese Massnahme wird erreicht, dass sich der Reibklotz 12 stets in Anlage an der Stange 8 befindet. Das Ausbildungsbeispiel in Fig. 2 zeigt eine Ausführungsform eines Reibgesperres mit zwei sich diametral gegenüberliegenden Reibklötzen 12. Es sind jedoch auch Ausbildungsvarianten mit nur einem Reibklotz wie auch mit mehr als zwei sich diametral gegenüberliegenden Reibklötzen möglich. Bei dem dargestellten Ausbildungsbeispiel weist die Stange 8 auf der Mantelfläche quer zur Stangenlängsachse verlaufende rillenförmige Vertiefungen 16 auf. An der dem Behälterinhalt zugewandten Seite des Kolbens ist ein Dichtkragen 18 an der Ausnehmung 11 angeformt, der dazu dient, dass durch die Ausnehmung 11 keine Luft in den Innenraum eindringen kann.

In Fig. 3 ist ein zweites Ausführungsbeispiel der Kupplungsvorrichtung als eine Variante des Reibgesperres nach Fig. 2 dargestellt. Im Unterschied zu dem Reibgesperre aus Fig. 2 ist der Reibklotz 12' bei dieser Variante keilförmig ausgebildet, wobei der Reibklotz 12' mit einer im Querschnitt trapezförmigen, sich-auf die gesamte Länge der Stange 8 erstreckenden Nut 17 derart zusammenwirkt, dass die Seitenflanken 23 der Nut und die zu einem Keil geformten Seitenflächen 22 des Reibklotzes 12' in reibschlüssigen, wie auch in klemmschlüssigen Eingriff miteinander treten. Auch bei diesem, weil auch bei den folgenden Ausführungsbeispielen der Kupplungsvorrichtung ist der Kolben 6 an seiner dem Behälterinhalt zugewandten Seite an der Ausnehmung 11 jeweils mit einem Dichtkragen 18 ausgestattet, um den Behälterinhalt gegen die äussere Atmosphäre abzudichten.

Fig. 4 zeigt einen Schnitt durch das Reibgesperre nach Fig. 3 entlang der Linie IV-IV. Aus dieser Schnittdarstellung geht deutlich hervor, dass sich die Seitenflanken 23 der Nut 17 mit den Seitenflächen 22 des Reibklotzes vollständig in Anlage befinden; da der Reibklotz 12' somit nur von den Seitenflanken der Nut 17 getragen wird, erhält man neben dem Reibschluss zusätzlich einen sehr wirksamen Klemmschluss, der sich sofort wieder löst, sobald die Stange entgegen der Austrittsrichtung 25 bewegt wird.

In Fig. 5 ist ein drittes Ausführungsbeispiel der Kupplungsvorrichtung als ein Reibgesperre dargestellt. Bei diesem Ausbildungsbeispiel ist das Sperrorgan 12" als ein federnder, von dem Kolben 6 abstehender, nach innen in die Ausnehmung 11 hineinragender und entgegen der Austrittsrichtung 25 gebogener Vorsprung 14 ausgebildet, der an der Mantelfläche der Stange federnd derart anliegt, dass bei einer Bewegung der Stange in Austrittsrichtung eine reibschlüssige Wirkverbindung hergestellt wird. In Fig. 5 ist ein Reibgesperre mit zwei sich diametral gegenüberliegenden Vorsprüngen dargestellt. Es ist jedoch auch möglich, den Vorsprung als eine Art Manschette auszubilden, welche die Stange vollständig umschliesst.

Zur Erhöhung der Wirksamkeit der Kupplungsvorrichtung zwischen der Stange und dem Kolben 6 kann bei einer weiteren Ausbildungsvariante die der Stange 8 zugewandte Seite des Vorsprungs 14 mit vorstehenden Rasten 13 versehen sein.

Fig. 6a zeigt ein viertes Ausführungsbeispiel der Kupplung als ein Formschlussgesperre 20. Das Formschlussgesperre weist eine Vielzahl von federnden Zungen 29 auf, die auf eine zentrale Ausnehmung gerichtet sind und welche an ihrem der zentralen Ausnehmung abgewandten Ende 30 miteinander einstückig zu einer Federplatte verbunden sind. Die Federplatte ist so in der Ausnehmung 11 des Kolbens 6 befestigt, dass die der zentralen Bohrung abgewandten Enden der federnden Zungen ortsfest an dem Kolben 6 fixiert sind. Die zentrale Ausnehmung, die durch die aufeinander zustrebenden Zungen 29 gebildet wird, hat eine kleinere Abmessung als der Durchmesser der Stange 8. Die federnden Zungen 29. werden daher durch die Stange 8 nach unten abgebogen und liegen jeweils mit ihrer an dem der Stange 8 zugewandten Ende 31 angeordneten, sich quer zur Stangenlängsachse erstreckenden Endkante 32 federnd an der Stange 8 an.

In Fig. 6b ist eine aus acht sternförmig zueinander angeordneten Zungen 29 bestehende Federplatte dargestellt. Die Zungen 29 sind dabei jeweils an ihren von der Stange 8 angewandten Enden 30 miteinander einstückig verbunden.

In Fig. 7 ist ein fünftes Ausführungsbeispiel der Kupplungsvorrichtung als ein alternatives Formschlussgesperre zu dem Formschlussgesperre aus Fig. 6 dargestellt. Bei diesem Ausbildungsbeispiel weist der Kolben 6 einen in die Ausnehmung 11 hineinragenden Vorsprung 33 auf, der durch eine erste, zur Austrittsrichtung 25 gewandte und schräg zur Stange geneigte Fläche 34 und durch eine zweite, im Winkel zur ersten Fläche 34 stehende und zur Austrittsrichtung 25 senkrecht angeordnete Fläche 35 gebildet wird. Bei diesem Ausbildungsbeispiel ist die Stange 8 als Zahnstange 8' mit in Austrittsrichtung 25 gerichteten Zähnen 24 ausgebildet. Die Ausnehmung 11 in dem Kolben 6 ist in der Grösse und der Form derart ausgeformt, dass die Zähne 24 der Stange 8- und der Vorsprung 33 bei einer Bewegung der Stange entgegen der Austrittsrichtung 25 ausser Eingriff bringbar sind. Der Dichtkragen 18 ist bei diesem Ausführungsbeispiel elastisch ausgebildet.

Die Fig. 8 zeigt ein sechstes Ausführungsbeispiel der Kupplungsvorrichtung, die bei dieser Variante als ein Hakengesperre 27 ausgebildet ist. Der Kolben 6 weist hierzu einen hakenförmigen Vorsprung auf, der an dem Kolben 6 einstückig und federnd angeformt ist und schräg nach unten in die Ausnehmung 11 hineinragt. Die Stange 8 ist in der gleichen Weise als Zahnstange 8' wie in dem Ausführungsbeispiel nach Fig. 7 ausgebildet. Wird die Stange infolge eines Drucks auf den Druckknopf 4 nach unten bewegt, so drücken die Zähne 24 den hakenförmigen Vorsprung 36 zurück; wodurch die Stange 8 ihre Bewegung nach unten unbehindert durchführen kann. Wird die Stange 8 nach oben bewegt, so hakt sich der hakenförmige Vorsprung 36 in die Zahnstange 8 ein und kuppelt somit die Stange mit dem Kolben zusammen.

## Patentansprüche

1. Spender für pastöse Produkte, bestehend aus einem unten offenen Behälter (2) mit einer Spendeöffnung (9) und mit einem die untere BehälterÖffnung abschliessenden beweglichen Kolben (6) und einer ausserhalb des Behälterinnenraumes angeordneten Betätigungsvorrichtung (3) zum manuell bewirkbaren Herausdrücken des Behälterinhalts mittels des Kolbens (6) durch die Spendeöffnung (9), wobei die Betätigungsvorrichtung (3) einen von Hand betätigbaren, mit einem Rückstellorgan zusammenwirkenden Druckknopf (4) mit einer damit gekoppelten, in den Behälterinnenraum hineinragenden Stange (8) aufweist, aus einer als eine Relativbewegung zwischen Stange (8) und Kolben (6) nur in einer Richtung zulassende Kupplungsvorrichtung (5) ausgebildeten Verbindungsvorrichtung zum Herstellen einer Wirkverbindung zwischen der mittels des von Hand betätigbaren Organs auf- und abbewegbaren Stange (8) und dem Kolben (6), und aus einer Vorrichtung zum Verhindern eines Absinkens des Kolbens aus einer einmal erreichten Position, dadurch gekennzeichnet, dass die Vorrichtung zum Verhindern eines Absinkens des Kolbens (6) als Rückschlagventil (7, 7') ausgebildet ist und dass die Betätigungsvorrichtung (3) eine Hebelvorrichtung (38) aufweist, durch welche die Stange (8) bei einem Druck auf den Druckknopf (4) nach oben bewegbar ist.

2. Spender nach Anspruch 1, dadurch gekennzeichnet, dass das Rückschlagventil (7, 7') im Bereich der Spendeöffnung (9) vorgesehen ist.

3. Spender nach Anspruch 1 oder 2, dadurch gekennzeichnet, dass das Rückschlagventil (7) als Klappenrückschlagventilanordnung (7) mit mindestens einer Rückschlagklappe (28) ausgebildet ist.

4. Spender nach Anspruch 1 oder 2, dadurch gekennzeichnet, dass das Rückschlagventil (7') als Kugelrückschlagventil (7') ausgebildet ist.

5. Spender nach mindestens einem der Ansprüche 1 bis 4, dadurch gekennzeichnet, dass der Kolben (6) mindestens eine Ausnehmung (11) aufweist, durch welche die Stange (8) hindurchragt und in der die Kupplungsvorrichtung (5) angeordnet ist.

6. Spender nach mindestens einem der Ansprüche 1 bis 5, dadurch gekennzeichnet, dass die Kupplungsvorrichtung (5) als Reibgesperre (10) ausgebildet ist und mindestens ein Sperrorgan (12, 12', 12") aufweist.

7. Spender nach mindestens einem der Ansprüche 1 bis 5, dadurch gekennzeichnet, dass das mindestens eine Sperrorgan (12, 12') an einem Drehpunkt (21) als ein oberhalb seines Schwerpunktes drehbar gelagerter Reibklotz (12, 12') ausgebildet ist.

8. Spender nach Anspruch 7, dadurch gekennzeichnet, dass der Reibklotz (12) an einer der Stange (8) zugewandten Seite eine konvex ausgeformte Reibfläche (15) aufweist, welche reibschlüssig mit der Mantelfläche der Stange (8) zusammenwirkt, wenn sich die Stange in Austrittsrichtung (25) bewegt.

9. Spender nach Anspruch 7, dadurch gekennzeichnet, dass der Reibklotz (12') an seinen Seitenflächen (22) keilförmig ausgebildet ist und mit einer in der Form entsprechend ausgeformten und parallel zur Stangenlängsachse in der Stange (8) ausgebildeten Nut (17) derart in Eingriff bringbar ist, dass bei einer Bewegung der Stange (8) in Austrittsrichtung (25) eine reibschlüssige Wirkverbindung zwischen den Seitenflanken (23) der Nut (17) und den Seitenflächen (22) des Reibklotzes (12') herstellbar ist.

10. Spender nach mindestens einem der Ansprüche 1 bis 6, dadurch gekennzeichnet, dass das mindestens eine Sperrorgan (12") als ein federnder, von dem Kolben (6) abstehender, nach innen in die Ausnehmung (11) ragender und entgegen der Austrittsrichtung (25) gebogener Vorsprung (14) ausgebildet ist, der an der Mantelfläche der Stange (8) federnd derart anliegt, dass bei einer Bewegung der Stange (8) in Austrittsrichtung (25) eine reibschlüssige Wirkverbindung zwischen dem Vorsprung (14) und der Stange (8) herstellbar ist.

11. Spender nach mindestens einem der Ansprüche 1 bis 5, dadurch gekennzeichnet, dass die Kupplungsvorrichtung (5) als ein Formschlussgesperre (20) ausgebildet ist.

12. Spender nach Anspruch 1, dadurch gekenn- , zeichnet, dass das Formschlussgesperre (20) aus mindestens einer federnden Zunge (29) besteht.

13. Spender nach Anspruch 12, dadurch gekennzeichnet, dass die mindestens eine Zunge (29) mit ihrem einen Ende (30) ortsfest an dem Kolben (6) befestigt ist, und mit einer sich quer zur Stangenlängsachse erstreckenden Endkante (32) ihres anderen Endes (31), das entgegen der Austrittsrichtung (25) abgebogen ist, an der Stange (8) anliegt.

14. Spender nach mindestens einem der Ansprüche 1 bis 13, dadurch gekennzeichnet, dass die Stange (8) eine glatte Mantelfläche aufweist.

15. Spender nach mindestens einem der Ansprüche 1 bis 13, dadurch gekennzeichnet, dass die Stange (8) auf der Mantelfläche quer zur Stangenlängsachse verlaufende rillenförmige Vertiefungen (16) aufweist.

16. Spender nach mindestens einem der Ansprüche 1 bis 13, dadurch gekennzeichnet, dass die Stange (8) eine aufgerauhte Mantelfläche aufweist.

17. Spender nach mindestens einem der Ansprüche 1 bis 6 oder 11, dadurch gekennzeichnet, dass das Formschlussgesperre (20) mindestens einen einstückig an dem Kolben (6) ausgebildeten, in die Ausnehmung (11) hineinragenden Vorsprung (33) aufweist, und dass die Stange (8) als Zahnstange (8') mit in Austrittsrichtung gerichteten Zähnen (24) ausgebildet ist.

18. Spender nach Anspruch 17, dadurch gekennzeichnet, dass der Vorsprung (33) eine erste zur Austrittsrichtung (25) gewandte und schräg zur Stange geneigte Fläche (34) und eine zweite, im Winkel zur ersten Fläche (34) stehende, zur Austrittsrichtung (25) senkrecht angeordnete Fläche (35) aufweist.

19. Spender nach mindestens einem der Ansprüche 1 bis 6 oder 11, oder 17, oder 18, dadurch gekennzeichnet, dass die Ausnehmung (11) im Kolben (6) in der Grösse und Form derart ausgebildet ist, dass die Zähne (24) der Stange (8) und der Vorsprung·(33) bei einer Bewegung entgegen der Austrittsrichtung (25) ausser Eingriff bringbar sind.

20. Spender nach mindestens einem der Ansprüche 1 bis 6, dadurch gekennzeichnet, dass die Kupplungsvorrichtung (5) als Hakengesperre (27) ausgebildet ist.

21. Spender nach Anspruch 20, dadurch gekennzeichnet, dass das Hakengesperre (27) mindestens einen am Kolben (6) angeformten und in die Ausnehmung (11) hineinragenden, entgegen .der Austrittsrichtung (25) gerichteten hakenförmigen Vorsprung (36) aufweist, und dass die Stange (8) als Zahnstange (8') mit in Austrittsrichtung. gerichteten Zähnen (24) ausgebildet ist, die bei einer Bewegung der Stange (8) in Austrittsrichtung mit dem hakenförmigen Vorsprung (36) in Eingriff treten.

22. Spender nach mindestens einem der Ansprüche 1 bis 21, dadurch gekennzeichnet, dass der Kolben (6) auf seiner dem Behälterinhalt zugewandten Seite einen die Stange (8) eng umschliessenden Dichtkragen (18) aufweist.

## Claims

1. A dispenser for pasty products, consisting of a container (2) open at the bottom and having a dispensing opening (9) and a movable piston (6) which closes off the opening at the bottom of the container and an actuator mechanism (3) arranged outside the interior of the container for effecting manually the expression of the contents of the container by means of the piston (6) through the dispensing opening (9), the actuator mechanism (3) exhibiting a pushbutton (4) which may be actuated by hand and cooperates with a return member and has coupled to it a rod (8) projecting into the interior of the container, of a connecting device constructed as a coupling device (5) which permits relative motion between the rod (8) and the piston (6) in one direction only, for the production of an operative connection between the rod (8) which may be moved up and down by means of the member actuable by hand, and the piston (6), and of a device for preventing sinking of the piston from a position once reached, characterized in that the device for preventing sinking of the piston (6) is constructed as a non-return valve (7, 7') and that the actuator mechanism (3) exhibits a lever mechanism (38) through which the rod (8) may be moved upwards upon pressing the pushbutton (4).

2. A dispenser as in Claim 1, characterized in that the non-return valve (7, 7') is provided in the region of the dispensing opening (9).

3. A dispenser as in Claim 1 or 2, characterized in that the non-return valve (7) is constructed as a flap non-return valve arrangement (7) having at least one non-return flap (28).

4. A dispenser as in Claim 1 or 2, characterized in that the non-return valve (7') is constructed as a ball non-return valve (7').

5. A dispenser as in at least one of the Claims 1 to 4, characterized in that the piston (6) exhibits at least one recess (11) through which the rod (8) projects and in which the coupling device (5) is arranged.

6. A dispenser as in at least one of the Claims 1 to 5, characterized in that the coupling device (5) is constructed as a friction ratchet mechanism (10) and exhibits at least one catch member (12, 12', 12").

7. A dispenser as in at least one of the Claims 1 to 5, characterized in that at least one catch member (12, 12') is constructed as a friction block (12,12') supported to be able to turn about a centre (21) above its centre of gravity.

8. A dispenser as in Claim 7, characterized in that the friction block (12) exhibits on one side next to the rod (8) a friction area (15) of convex shape, which cooperates by frictional engagement with the surface of the rod (8) if the rod is moved in the discharge direction (25).

9. A dispenser as in Claim 7, characterized in that the friction block (12') is constructed with a wedge shape at its sidefaces (22) and may be brought into engagement with a groove (17) shaped to correspond with that shape and constructed in the rod (8) in parallel with the longitudinal axis of the rod, in such a way that upon movement of the rod (8) in the discharge direction (25) an operative connection by frictional engagement may be produced between the sidefaces (23) of the groove (17) and the sidefaces (22) of the friction block (12').

10. A dispenser as in at least one of the Claims 1 to 6, characterized in that at least one catch member (12") is constructed as a springy projection (14) which stands out from the piston (6) to project inwards into the recess (11) and is curved against the discharge direction (25) and which rests springily against the surface of the rod (8) in such a way that upon movement of the rod (8) in the discharge direction (25) an operative connection by frictional engagement may be produced between the projection (14) and the rod (8).

11. A dispenser as in at least one of the Claims 1 to 5, characterized in that the coupling device (5) is constructed as a positive ratchet mechanism (20).

12. A dispenser as in Claim 1, characterized in that the positive ratchet mechanism (20) consists of at least one springy tongue (29).

13. A dispenser as in Claim 12, characterized in that the at least one tongue (29) is attached by one end (30) of it permanently to the piston (6), and rests against the rod (8) by an edge (32) which extends transversely to the longitudinal axis of the rod at the other end (31) of the tongue (29), which is curved against the discharge direction (25).

14. A dispenser as in at least one of the Claims 1 to 13, characterized in that the rod (8) exhibits a smooth surface.

15. A dispenser as in at least one of the Claims 1 to 13, characterized in that the rod (8) exhibits on the surface groove-shaped indentations (16) running transversely to the longitudinal axis of the rod.

16. A dispenser as in at least one of the Claims 1 to 13, characterized in that the rod (8) exhibits a roughened surface.

17. A dispenser as in at least one of the Claims 1 to 6 or 11, characterized in that the positive ratchet mechanism (20) exhibits at least one projection (33) constructed in one piece with the piston (6) to project into the recess (11), and that the rod (8) is constructed as a rack (8') having teeth (24) directed in the discharge direction.

18. A dispenser as in Claim 17, characterized in that the projection (33) exhibits a first area (34) turned towards the discharge direction (25) and inclined obliquely to the rod and a second area (35) lying at an angle to the first area (34) and perpendicular to the discharge direction (25).

19. A dispenser as in at least one of the Claims 1 to 6 or 11 or 17 or 18, characterized in that the recess (11) in the piston (6) is constructed in size and shape in such a way that the teeth (24) on the rod (8) and the projection (33) may upon a movement against the discharge direction (25) be brought out of engagement.

20. A dispenser as in at least one of the Claims 1 to 6, characterized in that the coupling device (5) is constructed as a hook ratchet (27).

21. A dispenser as in Claim 20, characterized in that the hook ratchet (27) exhibits at least one hook-shaped projection (36) moulded onto the piston (6) to project into the recess (11) and directed against the discharge direction (25), and that the rod (8) is constructed as a rack (8') having teeth (24) directed in the discharge direction, which upon movement of the rod (8) in the discharge direction come into engagement with the hook-shaped projection (36).

22. A dispenser as in at least one of the Claims 1 to 21, characterized in that the piston (6) on the side of it next the contents of the container exhibits a sealing collar (18) tightly surrounding the rod (8).

## Revendications

1. Dispensateur pour produits pâteux, constitué par un récipient (2) ouvert à sa partie inférieure et doté d'une ouverture dispensatrice (9) et d'un piston (6) mobile fermant l'ouverture inférieure de ce récipient, et par un dispositif d'actionnement (3) . agencé en dehors de l'espace intérieur du récipient, pour commander manuellement l'expulsion du contenu du récipient au moyen du piston (6) effectuée via l'ouverture dispensatrice (9), le dispositif d'actionnement (3) présentant un bouton- poussoir (4) actionnable manuellement, coopérant avec un organe de rappel et couplé à une tige (8) en saillie dans l'espace intérieur du récipient par un dispositif de liaison réalisé en tant que dispositif d'accouplement (5) n'autorisant un mouvement relatif entre tige (8) et piston (6) que dans une direction, pour établir une liaison effective entre le piston (6) et la tige (8) qui peut être déplacée selon un va-et-vient au moyen de l'organe actionnable manuellement, et par un dispositif pour empêcher une descente du piston à partir d'une position, une fois celle-ci atteinte par lui, caractérisé en ce que le dispositif pour empêcher une descente du piston (6) est réalisé en tant que soupape antiretour (7, 7'), et en ce que le dispositif d'actionnement (3) présente un dispositif à levier. (38) par lequel la tige (8) peut être déplacée vers le haut dans le cas d'une pression sur le bouton- poussoir (4).

2. Dispensateur selon la revendication 1, caractérisé en ce que la soupape antiretour (7, 7') est prévue dans la région de l'ouverture dispensatrice (9).

3. Dispensateur selon la revendication 1 ou 2, caractérisé en ce que la soupape antiretour (7) est réalisée en tant qu'agencement (7) de soupape à clapet antiretour, comportant moins un clapet antiretour (28).

4. Dispensateur selon la revendication 1 ou 2, caractérisé en ce que la soupape antiretour (7') est réalisée sous la forme d'une soupape antiretour à bille (7').

5. Dispensateur selon au moins l'une des revendications 1 à 4, caractérisé en ce que le piston (6) présente au moins un évidement (11) que la tige (8) traverse et dans lequel le dispositif d'accouplement (5) est agencé.

6. Dispensateur selon au moins l'une des revendications 1 à 5, caractérisé en ce que le dispositif d'accouplement (5) est réalisé sous la forme d'un encliquetage à friction (10) et présente au moins un organe d'encliquetage (12, 12', 12").

7. Dispensateur selon au moins l'une des revendications 1 à 5, caractérisé en ce que l'organe d'encliquetage (12, 12') est aménagé sur un point de pivotement (21), en tant que sabot de frottement (12, 12') monté à tourillonnement au-dessus de son centre de gravité.

8. Dispensateur selon la revendication 7, caractérisé en ce que le sabot de frottement (12) présente, en un côté tourné vers la tige (8), une surface de frottement (15) qui possède une forme convexe et qui coopère avec la surface périphérique de la tige (8) en établissant une liaison par frottement avec celle-ci, lorsque la tige se déplace dans la direction de sortie (25).

9. Dispensateur selon la revendication 7, caractérisé en ce que le sabot de frottement (12') est doté d'une configuration en forme de coin en ses surfaces latérales (22) et peut être mis en prise avec une rainure (17) dotée d'une forme correspondante et aménagée dans la tige (8), parallèlement à l'axe longitudinal de celle-ci, de manière telle qu'une liaison effective par frottement puisse être établie entre les flancs latéraux (23) de la rainure (17) et les surfaces latérales (22) du sabot de frottement (12') dans le cas d'un mouvement de la tige (8) dans la direction de sortie (25).

10. Dispensateur selon au moins l'une des revendications 1 à 6, caractérisé en ce qu'au moins un organe d'encliquetage (12") est réalisé sous la forme d'un saillant élastique (14) partant du piston (6), pénétrant dans l'évidement (11), vers l'intérieur, et fléchi contre la direction de sortie (25), ce saillant s'appliquant élastiquement contre la surface périphérique de la tige (8), de façon qu'une liaison par frottement effective puisse être établie entre ce saillant (14) et la tige (8) dans le cas d'un mouvement de la tige (8) dans la direction de sortie (25).

11. Dispensateur selon au moins l'une des revendications 1 à 5, caractérisé en ce que le dispositif d'accouplement (5) est réalisé en tant qu'encliquetage à liaison mécanique positive (20).

12. Dispensateur selon la revendication 1, caractérisé en ce que l'encliquetage à liaison mécanique positive (20) est constitué d'au moins une languette élastique (29).

13. Dispensateur selon la revendication 12, caractérisé en ce que ladite languette (29) est, par sa première extrémité (30), fixée au piston (6) sur lequel elle est immobilisée, et s'applique sur la tige (8) par urr-bord extrême (32) de son autre extrémité (31) fléchie dans la direction opposée à la direction de sortie, ce bord extrême s'étendant transversalement à l'axe longitudinal de la tige.

14. Dispensateur selon au moins l'une des revendications 1 à 13, caractérisé en ce que la tige (8) présente une surface périphérique lisse.

15. Dispensateur selon au moins l'une des revendications 1 à 13, caractérisé en ce que la tige (8) présente des dépressions (16) en forme de rainures qui suivent, sur la surface périphérique, un tracé transversal par rapport à l'axe longitudinal de la tige.

16. Dispensateur selon au moins l'une des revendications 1 à 13, caractérisé en ce que la tige (8) présente une surface périphérique-rugueuse.

17. Dispensateur selon au moins l'une des revendications 1 à 6 ou 11, caractérisé en ce que l'encliquetage à liaison mécanique positive (20) présente au moins un saillant (33) qui est formé sur le piston (6) avec lequel il est d'un seul tenant, et qui forme saillie dans l'évidement (11), et en ce que la tige (8) est réalisée en tant que crémaillère (8') avec dents dirigées dans la direction de sortie.

18. Dispensateur selon la revendication 17, caractérisé en ce que le saillant (33) présente une première surface (34) inclinée obliquement par rapport à la tige et tournée vers la direction de sortie (25), et une deuxième surface (35) formant un angle par rapport à la première surface (34) et agencée perpendiculairement à la direction de sortie (25).

19. Dispensateur selon au moins l'une des revendications 1 à 6 ou 11, ou 17 ou 18, caractérisé en ce que l'évidement (11) dans le piston (6) est aménagé, en grandeur et en forme, de façon telle que les dents (24) de la tige (8) et le saillant (33) puissent être mis «hors prise» dans le cas d'un mouvement contre la direction de sortie (25).

20. Dispensateur selon au moins l'une des revendications 1 à 6, caractérisé en ce que le dispositif d'accouplement (5) est réalisé en tant qu'encliquetage à crochet (27).

21. Dispensateur selon la revendication 20, caractérisé en ce que l'encliquetage à crochet (27) présente au moins un saillant en forme de crochet (36), dirigé contre la direction de sortie (25), formé sur le piston (6) et formant saillie dans l'évidement (11), et en ce que la tige (8) est réalisée en tant que crémaillère (8') avec des dents qui sont dirigées dans la direction de sortie (24) et qui, dans le cas d'un mouvement de la tige (8) dans la direction de sortie, viennent en prise avec le saillant en forme de crochet (36).

22. Dispensateur selon au moins l'une des revendications 1 à 21, caractérisé en ce que le piston (6) présente, sur son côté en regard du contenu du récipient, un col d'étanchéité (18) entourant étroitement la tige (8).
